# EUROPÄISCHE PATENTSCHRIFT

(11) **EP 1 145 785 B1**
(45) Veröffentlichungstag und Bekanntmachung des Hinweises auf die Patenterteilung: **16.08.2006**
(21) Anmeldenummer: 01108223.7
(22) Anmeldetag: 31.03.2001
(51) Int. Cl.: B22C 11/00, B22C 17/00

(54) **Vorrichtung zur bewegbaren Lagerung eines oberen Formwerkzeugs**
Arrangement of bearings of an upper mould
Systeme de paliér mobile pour moule superieur

(30) Priorität: 10.04.2000 DE 10017315
(43) Veröffentlichungstag der Anmeldung: 17.10.2001
(73) Patentinhaber: BBG Braunsberger GmbH & Co. KG, 87719 Mindelheim (DE)
(72) Erfinder: Hagenmeyer, Cord-Hermann, 82245 München (DE)
(74) Vertreter: Wiese, Gerhard

(56) Entgegenhaltungen:
- CH-A- 305 778

## Beschreibung

Die Erfindung betrifft eine Vorrichtung zur bewegbaren Lagerung eines oberen Formwerkzeugs gemäß dem Oberbegriff des Patentanspruchs 1 .

Bei zweiteiligen Formwerkzeugen ist es beispielsweise aus der CH 305 778 A bekannt, das obere Formwerkzeug mittels eines einfachen Schwenkantriebs aus einer geschlossenen Betriebsstellung, in der das obere Formwerkzeug und das untere Formwerkzeug geschlossen sind und in ihnen ein Werkstück durch Spritzen oder Gießen hergestellt wird, in eine geöffnete Beschickungs- bzw. Entnahme oder Wartungsposition zu bewegen, in der das obere Formwerkzeug zum Einlegen von Einlegeteilen, zur Entnahme des fertigen Werkstücks und/oder zur Reinigung der Form um 180° geschwenkt und seitlich abgelegt wird. Diese weite Schwenkbewegung erfordert relativ viel Zeit und Raum.

In einer anderen bekannten Ausführungsform wird das obere Formwerkzeug durch einen einfachen Schwenkantrieb in einem Abstand oberhalb des unteren Formwerkzeugs gehalten.

Nachteilig an dieser Konfiguration ist, dass der Raum zwischen den Formwerkzeugen insbesondere bei großen Werkstücken nur sehr schwer zugänglich ist. Diesem Nachteil wird teilweise dadurch begegnet, dass ein zweiter Antrieb zusätzlich zur Schwenkbewegung eine horizontale Verschiebung des oberen Formwerkzeugs ermöglicht. Hierdurch erhöht sich jedoch der Aufwand und somit die Kosten einer derartigen Vorrichtung beträchtlich.

Der vorliegenden Erfindung liegt die Aufgabe zugrunde, eine Vorrichtung zu schaffen, die bei geringem Plathbedarf eine deutlich bessere Zugänglichkeit bei einer gleichzeitig kostengünstigen Herstellung ermöglicht.

Diese Aufgabe wird durch die Merkmale des Patentanspruchs 1 gelöst. Vorteilhafte Ausgestaltungen sind den Unteransprüchen entnehmbar.

Der Kern der vorliegenden Erfindung liegt darin, dass das obere Formwerkzeug mittels eines Viergelenkgetriebes an einem Gestell schwenkbar gelagert ist, so dass die Schwenkbahn ein sehr weites Öffnen des Raumes zwischen beiden Formwerkzeugen ermöglicht.

Gemäß einer vorteilhaften Ausgestaltung ist vorgesehen, dass das obere Formwerkzeug mittels einer Zugstange und eines Dreieckhebels an einem sich vertikal erstreckenden Teil des Gestells angelenkt ist. Dabei bildet ein Schenkel des Dreieckhebels in Verbindung mit der Zugstange ein Viergelenkgetriebe, wobei an einer anderen Ecke des Dreieckhebels ein Antrieb zur Erzeugung einer Schwenkbewegung angelenkt ist.

Vorteilhafterweise beträgt das Verhältnis von Lastarm zu Kraftarm am Dreieckhebel in etwa zwei zu eins. Dadurch ist mit einem geringen Betätigungsweg des Antriebes ein relativ großer Schwenkweg des oberen Formwerkzeugs erzielbar.

Vorzugsweise ist auch das untere Formwerkzeug schwenkbar am Gestell gelagert. Dadurch läßt sich eine ergonomisch vorteilhafte Position für die Entnahme der Werkstücke und die Reinigung der Form erreichen.

Nachfolgend ist ein Ausführungsbeispiel der Erfindung anhand der Zeichnung beschrieben. Die einzige Figur 1 zeigt eine Seitenansicht der erfindungsgemäßen Vorrichtung bei geöffnetem Formwerkzeug.

In Figur 1 ist eine Vorrichtung zur bewegbaren Lagerung eines Formwerkzeugs bei geöffnetem Formwerkzeug dargestellt. Die Vorrichtung weist ein Gestell 1 auf, das sich aus einem plattenförmigen Maschinenfundament, einem Paar von vertikal daran befestigten Wangen 2 und gegenüberliegend zu den Wangen 2 angeordneten vertikalen Stützen 3 zusammensetzt.

An den Wangen 2 ist mittels eines Lagers 15 ein Dreieckhebel 11 schwenkbar gelagert. Dieser Dreieckhebel 11 ist an seiner linken oberen Ecke im Bereich einer Anlenkung 16 mit dem oberen Ende einer Kolbenstange 17 verbunden, die zu einem Hydraulikzylinder 18 gehört, dessen unteres Ende nahe dem plattenförmigen unteren Teil des Gestells 1 im Bereich einer Anlenkung 19 mit der Wange 2 gelenkig verbunden ist.

An den Wangen 2 ist ferner im Bereich eines Gelenks 13 eine Zugstange 10 angelenkt, deren anderes Ende im Bereich eines Gelenks 12 an einer Anlenkplatte 9 des oberen Formwerkzeugs befestigt ist. An dieser Anlenkplatte 9 ist auch das rechte äußere Ende des Dreieckhebels 11 im Bereich eines Gelenks 14 befestigt. Der sich zwischen dem Lager 15 und der Anlenkung 14 erstreckenden Schenkel (= Lastarm B) bildet gemeinsam mit der Zugstange 10 ein Viergelenkgetriebe. Dieses wird angetrieben von einem Antrieb in Form des Hydraulikzylinders 18. Der Abstand der Anlenkung 16 der Kolbenstange 17 zum Lager 15 bildet den Kraftarm A am Dreieckhebel 11. Das Verhältnis von Kraftarm A zu Lastarm B beträgt vorzugsweise etwa eins zu zwei, so daß mittels eines relativ kurzen Betätigungsweges des Hydraulikzylinders 18 eine relativ große Schwenkbewegung des oberen Formwerkzeugs erzielbar ist.

Das obere Formwerkzeug 7 ist mittels einer oberen Aufspannplatte 6 an einem oberen Formträger 5 befestigt, der seinerseits an der Anlenkplatte 9 angeflanscht ist. Am oberen Formträger 5 ist ein als Hydraulikzylinder ausgebildeter Hubzylinder 29 angeordnet, dessen Kolben mit seinem unteren Ende an der Aufspannplatte 6 befestigt ist. Mittels dieses Hubzylinders 29 ist die Aufspannplatte 6 mit dem oberen Formwerkzeug 7 entlang von Führungen 28 relativ zum oberen Formträger 5 linear verfahrbar.

Am oberen Formträger 5 ist eine Verriegelung 4 in Form eines senkrecht zur Zeichenebene verfahrbaren Bolzens vorgesehen, die bei herabgeschwenktem oberen Formträger 5 mit einer Verriegelungsbohrung 8 am oberen Ende der Stützen 3 in Eingriff bringbar ist.

Zum gesamten Werkzeug gehört auch ein unteres Formwerkzeug 25, das an einer unteren Aufspannplatte 20 befestigt ist, welche ihrerseits mittels eines Lagers 23 schwenkbar am Gestell 1 befestigt ist. Die untere Aufspannplatte 20 ist mittels eines Hydraulikzylinders 21, dessen unteres Ende mittels einer Anlenkung 24 am Gestell 1, und dessen oberes Ende mit seiner ausfahrbaren Kolbenstange im Bereich einer Anlenkung 22 an der unteren Aufspannplatte 20 befestigt ist, aus der in der Figur 1 gezeigten Beschickungs- bzw. Entnahme- und /oder Wartungsposition in eine Betriebsposition schwenkbar, in der das untere Formwerkzeug 25 parallel zur unteren Platte des Gestells 1 liegt.

Am unteren Formwerkzeug 25 ist bei Bedarf eine Schiebersteuerung 26 angeordnet, mittels der gegebenenfalls Schieber zur Erzeugung von Hinterschnitten am Werkstück betätigbar sind. Auswerfer 27 erleichtern das Ausheben des fertigen Werkstücks aus dem unteren Formwerkzeug 25.

Mittels der durch das Viergelenkgetriebe 10 bzw. 11 erzeugten weiten Schwenkbewegung wird das Formwerkzeug in der in Figur 1 gezeigten Beschickungs- bzw. Entnahme- und/oder Wartungsposition soweit geöffnet, daß das Bedienpersonal einen ungehinderten Zugriff hat. Ebenso kann mittels eines Roboters das Einlegen von Einlegeteilen und die Entnahme des fertigen Werkstücks ungehindert erfolgen. Die Schwenkbewegung des unteren Formwerkzeugs 25 erleichtert den Zugang zusätzlich.

In der Arbeitsposition ist der Hydraulikzylinder 21 eingefahren und das untere Formwerkzeug 25 nimmt eine horizontale Lage ein. Das obere Formwerkzeug 7 wird mittels des Viergelenkgetriebes durch den Hydraulikzylinder 18 nach unten geschwenkt und die Verriegelung 4 mit der Verriegelungsbohrung 8 in Eingriff gebracht. Daraufhin wird mittels des Hubzylinders 29 das obere Formwerkzeug 7 auf das untere Formwerkzeug 25 abgesenkt und an dieses fest angedrückt. Mittels nicht gezeigter Einspritzvorrichtungen wird nunmehr flüssiger Kunststoff in die Formen hineingedrückt und dadurch das Werkstück erzeugt. Anschließend wird das obere Formwerkzeug 7 mittels des Hubzylinders 29 angehoben, die Verriegelung 4 gelöst und der obere Formträger 5 mittels des Viergelenkgetriebes 10 bzw. 11 nach oben geschwenkt. Optional wird das untere Formwerkzeug 25 in die in der Figur 1 gezeigte Schräglage gekippt und nach Betätigung der Schiebersteuerung 26 und der Auswerfer 27 kann das fertige Werkstück entnommen, die Form bei Bedarf gereinigt werden und gegebenenfalls Einlegeteile zur Herstellung des nächsten Werkstücks eingelegt werden.

Anstelle des beschriebenen Viergelenkgetriebes 10 bzw. 11 kann auch ein anderes Mehrgelenkgetriebes, wie beispielsweise ein Sechsgelenkgetriebe ebenso vorteilhaft zur Erzeugung einer Schwenkbewegung des oberen Formwerkzeugs verwendet werden.

### Bezugszeichenliste

- 1: Gestell
- 2: Wange
- 3: Stütze
- 4: Verriegelung
- 5: (oberer) Formträger
- 6: Aufspannplatte
- 7: (oberes) Formwerkzeug
- 8: Verriegelung
- 9: Anlenkplatte
- 10: Zugstange
- 11: Dreieckhebel
- 12: Gelenk (zwischen 9 und 10)
- 13: Gelenk (zwischen 10 und 2)
- 14: Gelenk (zwischen 9 und 11)
- 15: Lager (von 11 an 2)
- 16: Anlenkung (von 17 an 11)
- 17: Kolbenstange
- 18: Antrieb (Hydraulikzylinder)
- 19: Anlenkung (von 18 an 2)
- 20: (untere) Aufspannplatte
- 21: Hydraulikzylinder
- 22: Anlenkung (von 21 an 20)
- 23: Lager (von 20 an 1)
- 24: Anlenkung (von 21 an 1)
- 25: (unteres) Formwerkzeug
- 26: Schiebersteuerung
- 27: Auswerfer
- 28: Führungen
- 29: Hubzylinder

## Patentansprüche

1. Vorrichtung zur bewegbaren Lagerung eines oberen Formwerkzeugs (7) bezüglich eines unteren Formwerkzeugs (25) , **dadurch gekennzeichnet, dass** die Lagerung des oberen Formwerkzeugs (7) an einem Gestell (1) mittels eines Viergelenkgetriebes (10, 11) erfolgt.

2. Vorrichtung nach Anspruch 1, **dadurch gekennzeichnet, dass** das obere Formwerkzeug (7) mittels einer Zugstange (10) und eines Dreieckhebels (11) an einem sich vertikal erstreckenden Teil (2) des Gestells (1) angelenkt ist.

3. Vorrichtung nach Anspruch 2, **dadurch gekennzeichnet, dass** am Dreieckhebel (11) ein Antrieb (18) zur Erzeugung einer Schwenkbewegung angelenkt ist.

4. Vorrichtung nach Anspruch 3, **dadurch gekennzeichnet, dass** der Antrieb einen Hydraulikzylinder (18) umfasst

5. Vorrichtung nach einem der Ansprüche 2 bis 4, **dadurch gekennzeichnet, dass** am Dreieckhebel (11) der den Lastarm bildende Abstand (B) von einem Lager (15) am Gestell (1) zu einem Gelenk (14) am oberen Formwerkzeug (9) in etwa das zweifache des den Kraftarm bildenden Abstandes (A) vom Lager (15) am Gestell (1) zur Anlenkung (16) des Antriebs (18) beträgt.

6. Vorrichtung nach einem der vorhergehenden Ansprüche, **dadurch gekennzeichnet, dass** das untere Formwerkzeug (25) ebenfalls schwenkbar am Gestell (1) gelagert ist .

7. Vorrichtung nach einem der vorhergehenden Ansprüche, **dadurch gekennzeichnet, dass** am oberen Formwerkzeug (7) eine Verriegelung (4) angeordnet ist, mittels welcher das obere Formwerkzeug (7) beim Formvorgang gegenüber dem Gestell (1) verriegelbar ist.

8. Vorrichtung nach Anspruch 7, **dadurch gekennzeichnet, dass** die Betätigung der Verriegelung (7) und die Bewegung des die Schwenkbewegung des oberen Formwerkzeugs (4) erzeugenden Antriebs (18) über eine gemeinsame Steuerung gekoppelt sind.

9. Vorrichtung nach Anspruch 7, **dadurch gekennzeichnet, dass** das obere Formwerkzeug (25) an einem oberen Fomrträger (5) mittels eines Hubzylinders (29) vertikal verfahrbar gelagert ist.

## Claims

1. Apparatus for the mobile mounting of an upper mould (7) with respect to a lower mould (25), **characterized in that** the upper mould (7) is mounted on a frame (1) by means of a four-bar linkage (10, 11).

2. Apparatus according to Claim 1, **characterized in that** the upper mould (7) is mounted by means of a tie rod (10) and a triangular lever (11) on a part (2) of the frame (1) which extends vertically.

3. Apparatus according to Claim 2, **characterized in that** a drive (18) for producing a pivoting movement is attached to the triangular lever (11).

4. Apparatus according to Claim 3, **characterized in that** the drive comprises a hydraulic cylinder (18).

5. Apparatus according to one of Claims 2 to 4, **characterized in that**, on the triangular lever (11), the distance (B) forming the load arm from a bearing (15) on the frame (1) to a joint (14) on the upper mould (7) is approximately twice the distance (A) forming the force arm from the bearing (15) on the frame (1) to the attachment (16) of the drive (18).

6. Apparatus according to one of the preceding claims, **characterized in that** the lower mould (25) is likewise pivotably mounted on the frame (1).

7. Apparatus according to one of the preceding claims, **characterized in that** a locking means (4) is arranged on the upper mould (7), by means of which the upper mould (7) can be locked with respect to the frame (1) during the moulding operation.

8. Apparatus according to Claim 7, **characterized in that** the actuation of the locking means (4) and the movement of the drive (18) producing the pivoting movement of the upper mould (7) are coupled via a common control means.

9. Apparatus according to Claim 7, **characterized in that** the upper mould (7) is mounted on an upper mould carrier (5) such that it can be moved vertically by means of a lifting cylinder (29).

## Revendications

1. Dispositif pour un logement mobile d'un outil de moulage supérieur (7) par rapport à un outil de moulage inférieur (25), **caractérisé en ce que** le logement de l'outil de moulage supérieur (7) s'effectue sur un bâti (1) au moyen d'un quadrilatère articulé (10, 11).

2. Dispositif selon la revendication 1, **caractérisé en ce que** l'outil de moulage supérieur (7) est articulé sur une pièce (2) du bâti (1) s'étendant verticalement au moyen d'une bielle de traction (10) et d'un levier triangulaire (11).

3. Dispositif selon la revendication 2, **caractérisé en ce qu'**un entraînement (18) destiné à générer un mouvement de pivotement est articulé sur le levier triangulaire (11).

4. Dispositif selon la revendication 3, **caractérisé en ce que** l'entraînement comprend un vérin hydraulique (18).

5. Dispositif selon l'une des revendications 2 à 4, **caractérisé en ce que** sur le levier triangulaire (11), la distance (B) formant le bras de puissance entre un palier (15) sur le bâti (1) et une articulation (14) sur l'outil de moulage supérieur (7) équivaut environ à deux fois la distance (A) formant le bras de force entre le palier (15) sur la bâti (1) et l'articulation (16) de l'entraînement (18).

6. Dispositif selon l'une des revendications précédentes, **caractérisé en ce que** l'outil de moulage inférieur (25) est également logé de façon à pouvoir pivoter sur le bâti (1).

7. Dispositif selon l'une des revendications précédentes, **caractérisé en ce que** sur l'outil de moulage supérieur (7) est disposé un verrouillage (4) au moyen duquel l'outil de moulage supérieur (7) peut être verrouillé par rapport au bâti (1) lors du processus de moulage.

8. Dispositif selon la revendication 7, **caractérisé en ce que** l'actionnement du verrouillage (4) et le mouvement de l'entraînement (18) générant le pivotement de l'outil de moulage supérieur (7) sont couplés par une commande commune.

9. Dispositif selon la revendication 7, **caractérisé en ce que** l'outil de moulage supérieur (7) est fixé à un support supérieur (5) au moyen d'un vérin de levage (29) de manière à pouvoir être déplacé verticalement.
